# FASCICULE DE BREVET EUROPEEN

(11) **EP 1 434 920 B1**
(45) Date de publication et mention de la délivrance du brevet: **03.07.2013**
(21) Numéro de dépôt: 02783235.1
(22) Date de dépôt: 09.10.2002
(51) Int. Cl.: E04B 5/32

(54) **DISPOSITIF D'INTERRUPTION THERMIQUE POUR PLANCHER EN BETON, ET PLANCHER EQUIPE D'UN TEL DISPOSITIF**
WÄRMESPERRVORRICHTUNG FÜR BETONBODEN UND DAMIT AUSGESTATTETER BODEN
THERMAL-BREAK DEVICE FOR CONCRETE FLOOR, AND FLOOR EQUIPPED THEREWITH

(30) Priorité: 09.10.2001 FR 0112985
(43) Date de publication de la demande: 07.07.2004
(73) Titulaire: KP1, 84000 Avignon (FR)
(72) Inventeur: HERRERIA, Christian, F-75015 Paris (FR); PENEY, Thierry, F-13670 Saint Andiol (FR); PY, Jean-Paul, F-34820 Teyran (FR); LAUNAY, Jacques, F-70200 Lure (FR); PERSUY, Gérard, F-68280 Andolsheim (FR); SANCHEZ, José, F-68190 Andolsheim (FR); BURGER, Bruno, F-68770 Ammerschwihr (FR)
(74) Mandataire: Robert, Jean-Pierre
(86) Numéro de dépôt international: PCT/FR2002/003437
(87) Numéro de publication internationale: WO 2003/031742

(56) Documents cités:
- BE-A- 1 012 476
- DE-A- 19 516 098
- FR-A- 2 202 211
- FR-A- 2 811 349

## Description

L'invention se rapporte au domaine de la construction des bâtiments et elle concerne plus particulièrement un dispositif d'interruption thermique pour un plancher à poutrelles en béton.

Elle s'applique ici aux planchers en béton qui comprennent une dalle en béton coffrée sur une structure à poutrelles et entrevous, qui prend appui sur des murs d'un bâtiment.

De tels planchers en béton sont utilisés essentiellement dans la construction de maisons individuelles dont les murs comprennent une isolation thermique intérieure. La construction d'un tel plancher nécessite d'abord la mise en place de poutrelles en béton armé ou précontraint qui sont disposées parallèlement entre elles et avec un entraxe donné, de sorte que leurs extrémités respectives reposent sur des murs opposés du bâtiment. Ensuite, on met en place les entrevous, encore appelés hourdis, qui sont constitués par des pièces intercalaires, par exemple en béton ou autre matériau, qui sont disposées horizontalement pour venir reposer sur les poutrelles. On réalise ainsi une structure sur laquelle est coulée la dalle en béton, liaisonnée sur son pourtour avec les murs du bâtiment au niveau du chaînage.

Ces planchers ont pour inconvénient de créer un pont thermique avec les murs qui le supportent, ce qui entraîne des déperditions thermiques élevées. Il en résulte que le bâtiment peut difficilement satisfaire aux normes de plus en plus sévères exigées par les réglementations actuelles.

Une solution pour résoudre ce problème serait de placer une isolation thermique à l'extérieur des murs. Mais une telle solution n'est pas satisfaisante car elle est incompatible avec les solutions constructives actuelles consistant à réaliser l'isolation des murs par le côté intérieur.

On connaît par ailleurs des solutions permettant de réduire les ponts thermiques entre une dalle pleine en béton et les murs qui la supportent. L'une d'entre elles consiste à interposer entre la dalle et le mur un élément d'isolation continu intégrant des liaisons mécaniques susceptibles d'assurer le transfert des charges. Une autre solution consiste à interposer un dispositif d'isolation interrompu par endroits de manière à permettre l'appui du plancher sur ces zones non traitées. Ces solutions sont, soit complexes à mettre en oeuvre, soit non transposables aux planchers aux planchers à poutrelles en béton du type défini précédemment.

On connaît aussi une autre solution qui consiste à relier une dalle en béton pleine à des murs isolants d'épaisseur importante, en prévoyant une isolation verticale, insérée en about de dalle dans l'épaisseur du mur. (voir BE 1012476).

Là encore, cette solution est complexe à mettre en oeuvre, nécessite des murs isolants d'épaisseur importante, et est, en tous les cas, incompatible avec les planchers à poutrelles en béton du type défini précédemment.

Il existe donc un besoin réel pour trouver une solution permettant de réaliser une interruption thermique dans des planchers en béton du type défini ci-dessus.

L'invention vient précisément apporter une solution à ce problème.

Elle propose à cet effet un dispositif d'interruption thermique qui comprend un jeu d'éléments isolants propres à être implantés chacun dans l'épaisseur du plancher, avant coulage du béton, entre le plancher et les murs, sensiblement au droit de ces murs, pour diminuer les ponts thermiques entre le plancher et les murs adjacents.

Ces éléments isolants viennent ainsi interrompre la liaison entre le plancher en béton et les murs qui le supportent, sauf dans les régions où les poutrelles viennent en appui sur les murs du bâtiment.

De ce fait, des jonctions limitées existent entre les extrémités des poutrelles et les murs (appelés murs transversaux) qui les supportent.

En revanche, les liaisons sont quasiment supprimées entre le plancher en béton et les autres murs (appelés murs longitudinaux) qui s'étendent dans une direction parallèle ou sensiblement parallèle aux poutrelles.

On comprendra que le dispositif de l'invention permet de dissocier pratiquement complètement le plancher en béton des murs porteurs qui le soutiennent et en particulier qu'il permet de dissocier le plancher du chaînage qui est incorporé dans le mur, lors de la construction, et plus particulièrement lors du coffrage de la dalle en béton.

Dans une forme de réalisation préférée de l'invention, les éléments isolants comprennent des éléments isolants longitudinaux destinés à être implantés chacun entre le plancher et un mur longitudinal parallèle à une poutrelle, en prenant appui sur ce mur longitudinal et sur cette poutrelle, ainsi que des éléments isolants transversaux destinés à être implantés chacun entre le plancher et un mur transversal, perpendiculaire aux poutrelles, en prenant appui sur deux poutrelles voisines.

On réalise ainsi des éléments isolants de deux types, que l'on peut aussi appeler rupteurs longitudinaux et rupteurs transversaux, destinés respectivement à une implantation longitudinale et à une implantation transversale, par rapport à la direction définie par les poutrelles.

De façon avantageuse, chacun des éléments isolants longitudinaux comprend une âme délimitée par une face intérieure propre à être tournée du côté d'une poutrelle, par une face extérieure propre à être placée du côté d'un mur longitudinal, par une face supérieure et par une face inférieure.

Dans un tel élément longitudinal, la face intérieure comprend avantageusement des rebords intérieurs d'appui formés en saillie et propres à venir en appui sur une poutrelle, tandis que la face extérieure comprend des rebords extérieurs d'appui formés en saillie et propres à venir chacun en appui sur un mur longitudinal. Ces rebords ont entre autres fonctions d'améliorer l'assise de l'élément isolant et d'empêcher son basculement lors de la coulée du béton.

Dans une forme de réalisation préférée de l'invention, les rebords intérieurs d'appui sont espacés dans la direction longitudinale et sont propres à venir en appui sur le dessus d'un talon de poutrelle, en étant situés à une distance donnée de la face inférieure de l'élément isolant longitudinal qui correspond sensiblement à la hauteur dudit talon de poutrelle.

Dans cette forme de réalisation préférée, les rebords extérieurs d'appui sont espacés dans la direction longitudinale et sont propres à venir en appui sur le dessus d'un mur longitudinal en construction, en étant sensiblement au niveau de la face inférieure de la poutrelle.

L'âme de l'élément isolant longitudinal présente avantageusement une section transversale de forme sensiblement rectangulaire ou trapézoïdale, dont l'épaisseur au niveau de la face supérieure est inférieure ou égale à l'épaisseur au niveau de la face inférieure.

Sur sa face inférieure, ou sous-face, l'élément isolant longitudinal présente avantageusement un profil en queues d'aronde destiné à permettre, dans le cas d'entrevous en béton, l'enduisage d'un plafond au plâtre.

Les éléments isolants longitudinaux sont en outre délimités chacun par deux faces d'extrémité opposées ayant des moyens d'emboîtement de forme complémentaire pour l'emboîtement mécanique de ces éléments isolants longitudinaux.

Ceci permet de disposer les éléments isolants longitudinaux à la suite des autres pour réaliser une interruption thermique entre le plancher et un mur longitudinal. Ceci n'empêche pas que, dans le cas d'un plancher de grande portée, ou encore dans le cas de construction devant répondre à des normes antisismiques sévères, l'on puisse interrompre localement cette isolation pour créer une liaison localisée entre le plancher et le mur longitudinal précité.

Les éléments isolants transversaux comprennent avantageusement une âme délimitée par une face intérieure propre à être tournée du côté d'un entrevous reposant sur deux poutrelles voisines, par une face extérieure propre à être placée du côté d'un mur transversal, par une face supérieure, par une face inférieure, et par deux faces latérales conformées pour former des rebords d'appui propres à venir reposer sur les deux poutrelles voisines.

Ainsi, ces éléments transversaux permettent de réaliser une interruption entre le plancher et les murs transversaux, sauf dans les régions où les extrémités des poutrelles viennent en appui sur ces murs transversaux.

Avantageusement, les deux faces latérales d'un élément isolant transversal sont conformées pour venir en appui sur deux talons appartenant respectivement aux deux poutrelles voisines.

Dans une forme de réalisation de l'invention, l'âme de chaque élément isolant transversal est munie d'un prolongement qui s'étend perpendiculairement à la face intérieure sur une profondeur donnée dans la direction axiale des poutres et apte à être recouvert au moins en partie par un entrevous.

Ce prolongement permet d'assurer une continuité entre l'entrevous et l'élément isolant transversal. Cette forme de réalisation convient tout particulièrement à des entrevous en matière composite.

Dans une autre forme de réalisation de l'invention, l'âme de chaque élément isolant transversal est munie d'un prolongement qui s'étend perpendiculairement à la face intérieure sur une profondeur donnée dans la direction axiale des poutres et qui est apte à être apte à être découpé pour procurer un ajustement de sa profondeur.

Cela permet d'ajuster le prolongement au vide en extrémité de travée et d'assurer ainsi une continuité entre l'entrevous et l'élément isolant transversal. Cette autre forme de réalisation convient tout particulièrement à des entrevous en béton.

On comprendra que la structure d'un tel élément isolant transversal devra se conformer à celle des entrevous avec lesquels elle doit coopérer. Il existe, en effet, sur le marché différents types d'entrevous, par exemple en béton, en matériau composite, en polystyrène expansé.

En particulier, on pourra prévoir que l'élément isolant transversal comprenne une saignée à la jonction de la face intérieure et du prolongement pour recevoir une lèvre d'extrémité d'un entrevous.

Dans un tel élément transversal, l'âme présente avantageusement une épaisseur sensiblement constante, en dehors de la région du prolongement.

Les éléments isolants précités, qu'ils soient longitudinaux ou transversaux, pourront être réalisés avec une hauteur choisie adaptée à l'épaisseur du plancher à fabriquer.

Ils sont réalisés en une matière plastique isolante, en particulier en polystyrène expansé.

Sous un autre aspect, l'invention concerne un plancher en béton, du type comprenant une dalle en béton coffrée sur une structure à poutrelles et entrevous prenant appui sur des murs d'un bâtiment, lequel plancher est muni en périphérie d'un dispositif d'interruption thermique comme défini précédemment.

Dans la description qui suit, faite seulement à titre d'exemple, on se réfère aux dessins annexés, sur lesquels :
- la Figure 1 est une vue en perspective partielle d'un plancher en cours de construction, muni d'un dispositif d'interruption thermique selon l'invention ;
- la Figure 2 est une vue en coupe partielle du plancher, après coulée de la dalle en béton, au niveau d'un mur longitudinal ;
- la Figure 3A est une vue en coupe analogue à celle de la Figure 2, prise au niveau d'un mur transversal, pour un premier élément isolant transversal ;
- la figure 3B est une vue en coupe analogue à celle de la Figure 2, prise au niveau d'un mur transversal, pour une deuxième élément isolant transversal ;
- la Figure 4 est une vue en perspective d'un élément isolant longitudinal, vu à partir de sa face intérieure ;
- la Figure 5 est une autre vue en perspective de l'élément longitudinal de la Figure 4, vu à partir de sa face extérieure;
- la Figure 6 est une vue en perspective montrant trois éléments isolants longitudinaux de hauteurs différentes ;
- la Figure 7 est une vue en perspective d'un élément isolant transversal ;
- la Figure 8 est une vue en perspective montrant le colisage de deux éléments isolants conformes à la Figure 7 ;
- la Figure 9 est une vue en perspective d'un autre élément isolant transversal ; et
- la Figure 10 est une vue en perspective montrant le colisage de deux éléments isolants conformes à la Figure 9.

On se réfère d'abord à la Figure 1 qui montre un plancher 10 en cours de construction, supporté par des murs d'un bâtiment dont on distingue un des murs longitudinaux 12 et un des murs transversaux 14 réalisés, dans l'exemple, à partir de parpaings en béton. Ces murs font partie d'un bâtiment, notamment d'une maison d'habitation.

Le plancher 10 comprend une structure coffrante formée par une série de poutrelles 16 en béton armé ou précontraint qui sont disposées parallèlement entre elles et aux murs longitudinaux 12 avec un entraxe défini. Ces poutrelles ont une longueur choisie adaptée à la distance comprise entre les deux murs transversaux et viennent reposer par leurs extrémités respectives sur ces murs transversaux 14. Entre les poutrelles, sont disposés des entrevous 18 qui, dans l'exemple, sont réalisés en béton, bien que d'autres matériaux soient envisageables.

Comme on le voit mieux sur la Figure 2, les poutrelles 16 ont un profil caractéristique en forme de T inversé. Ce profil est constitué par une âme 20 généralement verticale prolongée par deux talons 22. On voit sur la Figure 2 que l'entrevous 18 est limité par une face supérieure 24, une face inférieure 26 et qu'il présente deux nervures d'appui 28 qui viennent reposer sur les talons respectifs de deux poutrelles voisines. Sur la structure coffrante ainsi définie par les poutrelles et les entrevous, on dispose ensuite un réseau d'armatures 30, puis on coule une dalle de compression 32 en béton. Dans la construction traditionnelle, cette dalle en béton vient recouvrir, au moins en partie, les faces supérieures respectives 34 des murs longitudinaux, de même que les faces supérieures 36 des murs transversaux, un chaînage 37, formé généralement de quatre armatures longitudinales, étant prévu en périphérie du plancher et sur les faces supérieures 34 et 36 précitées.

On comprendra que, dans ces conditions, un plancher 10 ainsi obtenu de façon traditionnelle est en continuité mécanique et thermique avec les murs 12 et 14, ce qui crée des ponts thermiques et, en conséquence, des déperditions thermiques importantes.

Comme on le voit sur la Figure 2, le mur longitudinal 12 reçoit sur sa face intérieure 38 un panneau isolant 40. De même, comme montré sur la Figure 3, le mur transversal 14 reçoit sur sa face intérieure 42 un panneau isolant 44. Cependant, la présence de ces isolations par l'intérieur n'empêche pas les déperditions thermiques du fait de la liaison entre le plancher et les murs.

Pour résoudre cet inconvénient, l'invention prévoit un dispositif d'interruption thermique, encore appelé "rupteur thermique", qui comprend un jeu d'éléments isolants propres à être implantés chacun dans l'épaisseur du plancher 10, avant coffrage du béton, entre le plancher et les murs, et sensiblement au droit de ces murs. Ces éléments isolants comprennent, d'une part, des éléments isolants longitudinaux 46 (Figures 1 et 2) et des éléments isolants transversaux 48 (Figures 1, 3A et 3B). Les éléments longitudinaux 46 sont destinés à être implantés chacun entre le plancher et un mur longitudinal 12, tandis que les éléments transversaux 48 sont destinés à être implantés chacun entre le plancher et un mur transversal 14.

On se réfère maintenant plus particulièrement aux Figures 2, 4 et 5 pour décrire un élément longitudinal 46 selon l'invention. Cet élément longitudinal 46 comprend une âme 50 délimitée par une face intérieure 52 propre à être tournée du côté d'une poutrelle 20 (Figure 2), par une face extérieure 54 propre à être tournée du côté d'un mur longitudinal 12, par une face supérieure 56 et par une face inférieure 58.

Comme on le voit sur la Figure 2, la face intérieure 52 de l'élément longitudinal 46 est décalée du côté de la dalle. En revanche, la face extérieure 54 est généralement plane et est destinée à venir dans l'alignement de la face intérieure 38 du mur longitudinal 12. Cette face extérieure 54 comprend une butée longitudinale 55 qui est destinée à assurer l'étanchéité le long du mur longitudinal 12 et l'alignement de l'élément longitudinal 46 à la face intérieure de ce mur 12. Cette butée 55 veint ainsi en retombée en dessous de l'arase du mur.

L'âme présente en section transversale une forme sensiblement rectangulaire ou sensiblement trapézoïdale. L'épaisseur de l'âme au niveau de la face supérieure 56 doit être inférieure ou égale à son épaisseur au niveau de la face inférieure 58. Comme on le voit sur la Figure 2, l'épaisseur globale de l'âme est adaptée à l'épaisseur des panneaux isolants 40, de manière à former une continuité avec ces derniers, l'élément longitudinal 46 étant réalisé dans un matériau isolant, par exemple du polystyrène expansé. Dans l'exemple de réalisation, la face intérieure 52 va en s'évasant depuis la face supérieure 56 jusqu'à la face inférieure 58 pour améliorer l'assise de l'élément isolant longitudinal 46. La face supérieure 56 et la face inférieure 58 sont généralement planes et parallèles entre elles. Elles délimitent conjointement la hauteur H de l'élément, cette hauteur étant adaptée à l'épaisseur du plancher à réaliser.

La face inférieure 58 de l'élément isolant longitudinal 46 présente sur sa face inférieure 58 un profil en queues d'aronde 59 (Figure 4) qui permet de réaliser un enduisage en plâtre, dans le cas de l'utilisation d'entrevous en béton.

La face intérieure 52 comprend des rebords intérieurs d'appui 60 formés en saillie et propres à venir chacun en appui sur un talon 22 de poutrelles, comme on le voit sur la Figure 2. Par ailleurs, la face extérieure 54 du même élément comprend des rebords extérieurs d'appui 62 formés en saillie et propres à venir chacun en appui sur le dessus d'un mur longitudinal 12 en cours de construction, comme on le voit aussi sur la Figure 2. Comme on le voit sur la Figure 4, les rebords intérieurs d'appui sont espacés dans la direction longitudinale et ils comprennent une face inférieure 64 qui est décalée, dans la direction verticale, par rapport à la face inférieure 58 de l'élément 46 pour venir en appui sur le dessus d'un talon de poutrelle. En même temps, une partie inférieure 66 de la face intérieure 52 vient en appui contre une face latérale, sensiblement verticale, du talon de poutrelle, pour positionner ainsi l'élément isolant dans une position parallèle à la poutrelle 16 (Figure 2).

La face inférieure 64 du rebord d'appui 60 est située à une distance donnée de la face inférieure 58 de l'élément isolant, qui correspond sensiblement à la hauteur du talon de poutrelle.

Comme on le voit sur la Figure 5, les rebords extérieurs d'appui 62 sont espacés dans la direction longitudinale et sont propres à venir en appui sur le dessus (face supérieure 34) d'un mur longitudinal 12.

Dans l'exemple représenté, l'élément longitudinal 46 comporte quatre rebords intérieurs d'appui 60 et quatre rebords extérieurs d'appui 62, la position de ces rebords étant mutuellement décalée. En effet, comme on le voit sur la Figure 5, des empreintes en creux 68 sont formées du côté de la face extérieure 54, en étant décalées par rapport aux rebords extérieurs d'appui 62, pour permettre de recevoir les rebords intérieurs d'appui 60 d'un élément adjacent (non représenté), ce qui permet de diminuer l'encombrement lors du colisage. A cet effet un réservation 63 est prévue au dessus de chacun des rebords intérieurs d'appui 60 (Figure 4) pour permettre un colisage tête-bêche de deux éléments longitudinaux 46, les rebords 60 d'un élément venant s'emboîter dans les reservations 63 d'un autre élément, et vice versa.

Chaque élément longitudinal 46 est en outre délimité par deux faces d'extrémité 70 et 72 (Figures 4 et 5) ayant des moyens d'emboîtement, respectivement 74 et 76, de forme complémentaire pour permettre la mise en place bout à bout de plusieurs éléments longitudinaux 46 le long d'une même poutrelle 16 et fournir ainsi une interruption thermique continue entre le plancher 10 et le mur longitudinal 12 correspondant. L'élément longitudinal 46 peut être réalisé avec différentes dimensions. Il peut avoir, par exemple, une épaisseur E1 (au niveau de la face supérieure) de l'ordre de 8 cm, une épaisseur E2 (au niveau de la face inférieure) de l'ordre de 13 cm et une hauteur H variable, par exemple de 16, 17, 20 cm. La Figure 6 montre trois éléments longitudinaux similaires qui diffèrent simplement les uns des autres par la valeur de leur hauteur, les éléments ayant des hauteurs décroissantes de la gauche sur la droite. La longueur L d'un tel élément (considérée entre les deux faces d'extrémité) peut, par exemple, être de 1220 mm permettant de traiter une longueur de mur de 1200 mm.

On comprendra que l'on réalise ainsi une interruption thermique continue sur toute la longueur du plancher dans le sens longitudinal, entre un mur longitudinal et une poutre.

Dans des cas particuliers (dalles de grande portée, normes sismiques sévères), il est possible de prévoir des ancrages mécaniques localisés entre le plancher et le mur longitudinal. Ces ancrages pourront être réalisés facilement en découpant un élément longitudinal, en un endroit approprié, pour permettre le passage du béton et, si nécessaire, d'armatures de liaison.

On se réfère maintenant à la Figure 7 qui montre un élément isolant transversal 48 selon l'invention. Cet élément transversal, que l'on voit aussi sur la Figure 3, comprend une âme 78 délimitée par une face intérieure 80, sensiblement verticale, propre à être tournée du côté d'un entrevous 18 reposant sur deux poutrelles voisines 16 et, en outre, par une face extérieure opposée 82, sensiblement verticale, propre à être placée du côté d'un mur transversal 14 (Figure 3). L'élément isolant est en outre délimité par une face supérieure 84, par une face inférieure 86 et par deux faces latérales opposées 88 et 90 conformées pour définir respectivement des rebords d'appui 92 et 94.

Ces rebords d'appui 92 et 94 sont formés en saillie par rapport aux faces respectives 88 et 90 et sont destinés à venir s'appuyer contre les talons respectifs 22 de deux poutrelles voisines 16. Comme on le voit sur la Figure 3, la face extérieure 82 est sensiblement dans l'alignement de la face intérieure 42 du mur 14. L'âme 78 possède une épaisseur E3 qui correspond sensiblement à l'épaisseur d'un panneau isolant 44. L'âme 78 est munie d'un prolongement 96 qui s'étend perpendiculairement à la face intérieure 80 sur une profondeur P donnée dans la direction axiale des poutres. Ce prolongement 96 comporte une face supérieure 98 adaptée pour former support à un entrevous. Par ailleurs, les rebords d'appui respectifs 92 et 94 de l'âme se continuent au niveau du prolongement. De cette façon, le prolongement sert d'appui à un entrevous en assurant une continuité entre l'entrevous et l'élément transversal 48. On notera qu'une feuillure 100 est prévue à la jonction de la face intérieure 80 et du prolongement 94 pour recevoir une lèvre d'extrémité (non représentée) d'un entrevous. L'élément isolant transversal 48 des Figures 7 et 8 convient tout particulièrement à des entrevous en matière composite.

On assure ainsi une continuité entre l'entrevous et l'élément transversal. La hauteur H de l'élément transversal, comme délimitée entre la face supérieure 84 et la face inférieure 86, correspond sensiblement à la hauteur du plancher à réaliser et elle est sensiblement égale à la hauteur H des éléments longitudinaux précités.

L'élément transversal 48 comporte une butée longitudinale 87 aménagée sur la face inférieure 86 pour assurer l'étanchéité le long du mur et assurer l'alignement de l'élément transversal 48 avec la face intérieure de ce mur.

Comme on peut le remarquer sur la Figure 8, la configuration particulière de l'élément transversal 48 permet un colisage de deux éléments deux par deux et la liaison entre deux couples ainsi assemblés. Sur la face intérieure 80 de chaque élément 48 sont prévus deux ergots 93 et deux réservations adjacentes 95 (Figure 7) ce qui permet un emboîtement des ergots d'un élément dans les réservations d'un autre élément, et vice versa, facilite le maintien des élément par couple lors du colisage, comme montré à la Figure 8.

Par ailleurs chaque élément transversal 48 comporte des alvéoles 97 (Figures 7 et 8) pour réduire le poids de matière et permettre une connexion entre pièces, notamment dans le cas des entrevous en matière composite. Sur la face extérieure 82 sont formés deux saillies 99 (Figure 8) destinées à venir s'emboîter chacune dans un alvéole 97 lors du colisage.

Du fait que les rebords d'appui 92 et 94 s'étendent en saillie par rapport aux faces latérales correspondantes 88 et 90, cela permet de dégager une zone libre au-dessus d'une poutrelle et entre deux éléments 48 voisins. Cette zone libre permet au béton de la dalle de venir assurer une liaison avec le chaînage correspondant disposé sur le dessus du mur transversal 14 en cours de construction.

Les Figures 9 et 10 sont des vues analogues aux Figures 7 et 8 pour un autre élément longitudinal 48 qui convient tout particulièrement à des entrevous en béton. Les mêmes références numériques désignent des éléments identiques ou similaires. Le prolongement peut être découpé à la profondeur voulue pour s'adapter au vide subsistant en extrémité de travée. Il est à noter que l'élément longitudinal 48 des Figure 9 et 10 est dépourvu de saignée, mais que sa face inférieure présente un profil en queues d'aronde pour permettre un enduisage au plâtre.

Pour réaliser un plancher avec un dispositif d'interruption thermique selon l'invention, on procède de façon traditionnelle en plaçant des poutrelles, comme montré sur la Figure 1. Ensuite, on dispose les éléments isolants longitudinaux 46 en relation bout à bout le long des murs longitudinaux 12. De même, on dispose les éléments transversaux 48 le long des murs transversaux 14, comme représenté sur les Figures 2 et 3. Il est à noter que les éléments longitudinaux 46 présentent une stabilité du fait de la présence de leurs rebords d'appui 60 et 62. Les éléments transversaux 48 présentent également une stabilité du fait de l'existence de leurs prolongements respectifs 94.

Ces prolongements 94 sont soit recouverts, au moins en partie, par un entrevous 18 (mode de réalisation des Figures 7 et 8), soit recoupés à la longueur voulue pour venir s'adapter étroitement à un entrevous adjacent (mode de réalisation des Figures 9 et 10).

Des éléments du type planelles 102 sont en outre mis en place au niveau de la face extérieure des murs 12 et 14, comme montré aux Figures 1, 2, 3A et 3B. Une fois ces éléments mis en place, on coule le béton de la manière traditionnelle en s'arrangeant pour disposer également du béton à l'extérieur de ces éléments, c'est-à-dire pour enrober les chaînages 37, tant au niveau des murs longitudinaux que des murs transversaux. Ainsi, après coulée du béton, on réalise un plancher qui est complètement désolidarisé des murs longitudinaux et est séparé de ceux-ci par une interruption thermique. De même, une interruption thermique existe entre ce plancher et les murs transversaux, sauf dans la région des poutrelles 16. Dans ces conditions, on minimise l'importance des ponts thermiques, tout en permettant d'avoir un plancher de résistance mécanique satisfaisante.

Il est bien entendu que, dans certains cas particuliers, des points de liaison ponctuels peuvent être prévus entre le plancher et les murs longitudinaux, à condition de prévoir des ouvertures dans l'un au moins des éléments longitudinaux. Une telle ouverture peut être facilement réalisée par découpage dans l'épaisseur de l'âme d'un élément longitudinal.

L'invention est susceptible de nombreuses variantes de réalisation, notamment quant aux formes et aux dimensions des éléments isolants longitudinaux et transversaux.

L'invention trouve une application particulière à la construction de planchers pour les maisons individuelles.

## Revendications

1. Dispositif d'interruption thermique pour un plancher en béton, ce plancher comprenant une dalle en béton coffrée sur une structure à poutrelles et entrevous coopérant avec des murs longitudinaux (12) et transversaux (14) d'un bâtiment, comprenant des éléments isolants (46, 48) propres à être implantés chacun dans l'épaisseur du plancher (10), avant coulage du béton, **caractérisé en ce que** les éléments isolants comprennent des éléments isolants longitudinaux (46) destinés à être implantés chacun entre le plancher (10) et un mur longitudinal (12) parallèle à une poutrelle (16) au droit de ce mur, avec des moyens d'appui sur ce mur longitudinal et sur cette poutrelle, et des éléments isolants transversaux (48) destinés à être implantés chacun entre le plancher (10) et un mur transversal (14), perpendiculaire aux poutrelles (16) au droit de ce mur, avec des moyens d'appui sur deux poutrelles voisines (16).

2. Dispositif d'interruption thermique selon la revendication 1, **caractérisé en ce que** chacun des éléments isolants longitudinaux (46) comporte une âme (50) délimitée par une face intérieure (52) propre à être tournée du côté d'une poutrelle (16) comprenant des rebords intérieurs d'appui (60) formés en saillie et propres à venir chacun en appui sur une poutrelle (16), et par une face extérieure (54) propre à être placée du côté d'un mur longitudinal (12) comprenant des rebords extérieurs d'appui (62) formés en saillie et propres à venir chacun en appui sur un mur longitudinal (12), et par une face supérieure (56) et par une face inférieure (58).

3. Dispositif selon la revendication 2, **caractérisé en ce que** les rebords intérieurs d'appui (60) sont espacés dans la direction longitudinale et sont propres à venir en appui sur le dessus d'un talon (22) d'une poutrelle (16) en étant situés à une distance donnée de la face inférieure (58) de l'élément isolant longitudinal, qui correspond sensiblement à la hauteur dudit talon de poutrelle.

4. Dispositif selon la revendication 2, **caractérisé en ce que** les rebords extérieurs d'appui (62) sont espacés dans la direction longitudinale et sont propres à venir en appui sur le dessus d'un mur longitudinal (12) en construction, en étant sensiblement au niveau de la face inférieure (58) de la poutrelle (16).

5. Dispositif selon l'une des revendications 2 à 4, **caractérisé en ce que** l'âme (50) présente une section transversale de forme sensiblement rectangulaire ou trapézoïdale dont l'épaisseur (E1) au niveau de la face supérieure (56) est inférieure ou égale à l'épaisseur (E2) au niveau de la face inférieure (58).

6. Dispositif selon l'une des revendications 2 à 5, **caractérisé en ce que** l'élément isolant longitudinal (46) présente sur sa face inférieure (58) un profil en queues d'aronde (59).

7. Dispositif selon l'une des revendications 2 à 5, **caractérisé en ce que** les éléments isolants longitudinaux (46) sont en outre délimités chacun par deux faces d'extrémité opposées (70, 72) ayant des moyens d'emboîtement (74, 76) de forme complémentaire pour permettre l'emboîtement mécanique de ces éléments isolants longitudinaux.

8. Dispositif selon la revendication 1, **caractérisé en ce que** chacun des éléments isolants transversaux (48) comprend une âme (78) délimitée par une face intérieure (80) propre à être tournée du côté d'un entrevous (18) reposant sur deux poutrelles voisines (16), par une face extérieure (82) propre à être placée du côté d'un mur transversal (14), par une face supérieure (84), par une face inférieure (86) et par deux faces latérales (88, 90) conformées pour former des rebords d'appui (92, 94) propres à venir reposer sur les deux poutrelles voisines (16).

9. Dispositif selon la revendication 8, **caractérisé en ce que** l'âme (78) de chaque élément isolant transversal est munie d'un prolongement (96) qui s'étend perpendiculairement à la face intérieure (80) sur une profondeur donnée (P) dans la direction axiale des poutres (20) et qui est apte à être recouvert au moins en partie par un entrevous (18).

10. Dispositif selon la revendication 8, **caractérisé en ce que** l'âme (78) de chaque élément isolant transversal est munie d'un prolongement (96) qui s'étend perpendiculairement à la face intérieure (80) et qui est susceptible d'être découpé pour procurer un ajustement de sa profondeur.

11. Dispositif selon la revendication 9, **caractérisé en ce qu'**une saignée (100) est prévue à la jonction de la face intérieure (80) et du prolongement (96) pour recevoir une lèvre d'extrémité d'un entrevous (18).

12. Dispositif selon l'une des revendications 9 à 11, **caractérisé en ce que** l'âme (78) présente une épaisseur sensiblement constante, en dehors de la région du prolongement (96).

13. Dispositif selon l'une des revendications 1 à 12, **caractérisé en ce qu'**il est réalisé en une matière isolante, en particulier en polystyrène expansé.

14. Plancher en béton, du type comprenant une dalle en béton (32) coffrée sur une structure à poutrelles (16) et entrevous (18) prenant appui sur des murs (12, 14) d'un bâtiment, **caractérisé en ce qu'**il est muni en périphérie d'un dispositif d'interruption thermique 46, 48) selon l'une es revendications 1 à 13.

## Patentansprüche

1. Thermische Sperrvorrichtung für eine Betondecke, wobei diese Decke eine Betonplatte umfasst, die auf einer Konstruktion aus Trägern und Zwischenbalkenfüllungen eingeschalt ist, die mit Längswänden (12) und Querwänden (14) eines Bauwerks zusammenwirkt, umfassend Isolierelemente (46, 48), die vor dem Gießen des Betons jeweils in die Dicke der Decke (10) eingebracht werden können, **dadurch gekennzeichnet, dass** die Isolierelemente Längs-Isolierelemente (46) umfassen, die dazu bestimmt sind, jeweils zwischen die Decke (10) und eine zu einem Träger (16) parallele Längswand (12) direkt an dieser Wand eingebracht zu werden, wobei die Längs-Isolierelemente Auflagemittel zur Auflage auf dieser Längswand und diesem Träger haben, und dass die Isolierelemente Quer-Isolierelemente (48) umfassen, die dazu bestimmt sind, jeweils zwischen die Decke (10) und eine senkrecht zu den Trägern (16) gerichtete Querwand (14) direkt an dieser Wand eingebracht zu werden, wobei die Quer-Isolierelemente Auflagemittel zur Auflage an zwei benachbarten Trägern (16) umfassen.

2. Thermische Sperrvorrichtung nach Anspruch 1, **dadurch gekennzeichnet, dass** jedes der Längs-Isolierelemente (46) einen Steg (50) umfasst, der durch eine Innenseite (52), die zur Seite eines Trägers (16) gerichtet sein kann, der innenliegende Auflageleisten (60) umfasst, die überstehend ausgebildet sind und jeweils auf einem Träger (16) zur Auflage kommen können, und durch eine Außenseite (54), die zur Seite einer Längswand (12) mit außenliegenden Auflageleisten (62) angeordnet werden kann, die überstehend ausgebildet sind und jeweils auf einer Längswand (12) zur Auflage kommen können, sowie durch eine Oberseite (56) und eine Unterseite (58) begrenzt ist.

3. Vorrichtung nach Anspruch 2, **dadurch gekennzeichnet, dass** die inneren Auflageleisten (60) in Längsrichtung beabstandet sind und an der Oberkante eines Absatzes (22) eines Trägers (16) zur Auflage kommen können, wobei sie in einem vorgegebenem Abstand zur Unterseite (58) des Längs-Isolierelements angeordnet sind, der im Wesentlichen der Höhe des besagten Absatzes des Trägers entspricht.

4. Vorrichtung nach Anspruch 2, **dadurch gekennzeichnet, dass** die äußeren Auflageleisten (62) in Längsrichtung voneinander beabstandet sind und an der Oberkante einer im Bau befindlichen Längswand (12) zur Auflage kommen können, wobei sie sich im Wesentlichen auf Höhe der Unterseite (58) des Trägers befinden.

5. Vorrichtung nach einem der Ansprüche 2 bis 4, **dadurch gekennzeichnet, dass** der Steg (50) einen Querschnitt aufweist, der im Wesentlichen rechteckig oder trapezförmig ist und dessen Dicke (E1) in Höhe der Oberseite (56) kleiner oder gleich der Dicke (E2) auf Höhe der Unterseite (58) ist.

6. Vorrichtung nach einem der Ansprüche 2 bis 5, **dadurch gekennzeichnet, dass** das Längs-Isolierelement (46) auf seiner Unterseite (58) ein Schwalbenschwanzprofil (59) aufweist.

7. Vorrichtung nach einem der Ansprüche 2 bis 5, **dadurch gekennzeichnet, dass** die Längs-Isolierelemente (46) des Weiteren jeweils durch zwei gegenüberliegende Endflächen (70, 72) begrenzt sind, die zusätzliche Eingriffsmittel (74, 76) aufweisen, um ein mechanisches Ineinandergreifen dieser Längs-Isolierelemente zu ermöglichen.

8. Vorrichtung nach Anspruch 1, **dadurch gekennzeichnet, dass** jedes der Quer-Isolierelemente (48) einen Steg (78) umfasst, der durch eine Innenseite (80), die zur Seite einer Zwischenbalkenfüllung (18) gerichtet werden kann, die auf zwei benachbarten Trägern (16) lagert, durch eine Außenseite (82), die zur Seite einer Querwand (14) angeordnet werden kann, durch eine Oberseite (84), durch eine Unterseite (86) und durch zwei Stirnflächen (92, 94) begrenzt ist, die so ausgebildet sind, dass sie Aufnahmeleisten (92, 94) bilden, die auf den beiden benachbarten Trägern (16) gelagert werden können.

9. Vorrichtung nach Anspruch 8, **dadurch gekennzeichnet, dass** der Steg (78) eines jeden Quer-Isolierelements mit einer Verlängerung (96) ausgestattet ist, die sich senkrecht zur Innenseite (80) über eine vorgegebene Tiefe (P) in axialer Richtung der Träger (20) erstreckt und die mindestens teilweise durch eine Zwischenbalkenfüllung (18) abgedeckt werden kann.

10. Vorrichtung nach Anspruch 8, **dadurch gekennzeichnet, dass** der Steg (78) eines jeden Quer-Isolierelements mit einer Verlängerung (96) versehen ist, die sich senkrecht zur Innenseite (80) erstreckt und die zugeschnitten werden kann, um seine Dicke anzupassen.

11. Vorrichtung nach Anspruch 9, **dadurch gekennzeichnet, dass** an der Verbindungstelle zwischen der Innenfläche (80) und der Verlängerung (96) ein Spalt (100) zur Aufnahme einer Endlippe einer Zwischenbalkenfüllung (18) vorgesehen ist.

12. Vorrichtung nach einem der Ansprüche 9 bis 11, **dadurch gekennzeichnet, dass** der Steg (78) außerhalb des Verlängerungsbereiches (96) eine im Wesentlichen konstante Dicke aufweist.

13. Vorrichtung nach einem der Ansprüche 1 bis 12, **dadurch gekennzeichnet, dass** sie als Isoliermaterial, insbesondere aus Polystyrolschaumstoff ausgeführt ist.

14. Betondecke von der Art, die eine Betonplatte (32) umfasst, die auf einer Konstruktion aus Trägern (16) und Zwischenbalkenfüllungen (18) eingeschalt ist, die sich auf Wände (12, 14) eines Bauwerks stützt, **dadurch gekennzeichnet, dass** sie am Umfangsrand mit einer thermischen Sperrvorrichtung (46, 48) nach einem der Ansprüche 1 bis 13 versehen ist.

## Claims

1. A thermal break device for a concrete floor, this floor including a poured concrete slab on a structure including floor beams and structural floor units cooperating with longitudinal walls (12) and transverse walls (14) of a building, including insulating members (46, 48) each adapted to be implanted in the thickness of the floor (10) before pouring the concrete, **characterized in that** the insulating members include longitudinal insulating members (46) each adapted to be implanted between the floor (10) and a longitudinal wall (12) parallel to a floor beam (16) in line with this wall, with support means on this longitudinal wall and on this floor beam, and transverse insulating members (48) each adapted to be implanted between the floor (10) and a transverse wall (14), perpendicular to the floor beams (16) in line with this wall, with support means on two adjacent floor beams (16).

2. Thermal break device according to claim 1, **characterized in that** each of the longitudinal insulating members (46) includes a core (50) delimited by an inner face (52) adapted to face toward the side of a floor beam (16) including projecting inner supporting edges (60) each adapted to be supported on a floor beam (16), by an outer face (54) adapted to be placed beside a longitudinal wall (12) including projecting inner supporting edges (62) each adapted to be supported on a longitudinal wall (12), and by a top face (56) and a bottom face (58).

3. Device according to Claim 2, **characterized in that** the inner supporting edges (60) are spaced in the longitudinal direction and are adapted to be supported on the top of a heel (22) of a floor beam (16), being located at a given distance from the bottom face (58) of the longitudinal insulating member which substantially corresponds to the height of said floor beam heel.

4. Device according to Claim 2, **characterized in that** the outer supporting edges (62) are spaced in the longitudinal direction and are adapted to be supported on the top of a longitudinal wall (12) under construction, being substantially level with the bottom face (58) of the floor beam (16).

5. Device according to any one of claims 2 to 4, **characterized in that** the core (50) has a substantially rectangular or trapezoidal cross section the thickness (E1) of which at the level of the top face (56) is less than or equal to the thickness (E2) at the level of the bottom face (58).

6. Device according to any one of claims 2 to 5, **characterized in that** the longitudinal insulating members (46) each have a dovetail profile (59) on its bottom face (58).

7. Device according to any one of claims 2 to 5, **characterized in that** the longitudinal insulating members (46) are each further defined by two opposite end faces (70, 72) having nesting means (74, 76) of complementary shape to allow mechanical nesting of these longitudinal insulating members.

8. Device according to Claim 1, **characterized in that** each transverse insulating member (48) includes a core (78) delimited by an inner face (80) adapted to face toward a structural floor unit (18) supported on two adjacent floor beams (16) via an outer face (82) adapted to be placed beside a transverse wall (14), a top face (84), a bottom face (86) and two lateral faces (88, 90) shaped to form supporting edges (92, 94) adapted to rest on the two adjacent floor beams (16).

9. Device according to claim 8, **characterized in that** the core (78) of each transverse insulating member is provided with an extension (96) perpendicular to the inner face (80) to a given depth (P) in the axial direction of the floor beams (20) and which is adapted to be at least partly covered by a structural floor unit (18).

10. Device according to claim 8, **characterized in that** the core (78) of each transverse insulating member is provided with an extension (96) perpendicular to the inner face (80) and which can be cut to adjust its depth.

11. Device according to Claim 9, **characterized in that** a groove (100) for receiving an end lip of a structural floor unit (18) is provided at the junction of the inner face (80) and the extension (96).

12. Device according to any one of claims 9 to 11, **characterized in that** the core (78) has a substantially constant thickness, apart from in the region of the extension (96).

13. Device according to any one of claims 1 to 12, **characterized in that** it is made of an insulating material, in particular expanded polystyrene.

14. Concrete floor of the type including a poured concrete slab (32) on a structure including floor beams (16) and structural floor units (18) supported on walls (12,14) of a building, **characterized in that** it is provided at the periphery with a thermal break device (46, 48) according to any one of claims 1 to 13.
